# EUROPÄISCHE PATENTSCHRIFT

(11) **EP 1 836 932 B1**
(45) Veröffentlichungstag und Bekanntmachung des Hinweises auf die Patenterteilung: **19.08.2009**
(21) Anmeldenummer: 07004503.4
(22) Anmeldetag: 06.03.2007
(51) Int. Cl.: A47C 7/46

(54) **Vorrichtung zur Lordosenabstützung**
Device for lumbar support
Dispositif de soutien lombaire

(30) Priorität: 20.03.2006 DE 102006012618
(43) Veröffentlichungstag der Anmeldung: 26.09.2007
(73) Patentinhaber: Sedus Stoll AG, 79761 Waldshut (DE)
(72) Erfinder: Maier, Klaus, 79875 Dachsberg (DE); Buntru, Kurt, 79780 Stühlingen/Eberfingen (DE)
(74) Vertreter: Lauer, Joachim

(56) Entgegenhaltungen:
- EP-A- 0 518 830
- EP-A- 0 537 839
- EP-A- 0 540 481
- EP-A- 1 254 616

## Beschreibung

### Technisches Gebiet

Die Erfindung bezieht sich auf das Gebiet der Möbelindustrie. Sie betrifft eine Vorrichtung zur Lordosenabstützung für einen Bürostuhl, dessen Rückenlehne aus einem membranbespannten Rückenlehnenrahmen besteht.

### Stand der Technik

Es ist bekannt, in die Rückenlehnen von Bürostühlen Vorrichtungen zur Lordosenabstützung, wie beispielweise Lordosenkissen, zu integrieren, um einer Ermüdung und Verspannung der Rückenmuskulatur und dadurch hervorgerufenen Schmerzen beim Benutzer des Stuhles vorzubeugen.

Als Lordose wird die Krümmung der Wirbelsäule nach vorn (Hohlkreuz) bezeichnet. Die genannten Vorrichtungen zur Lordosenabstützung sollen diesen Hohlraum möglichst genau ausfüllen.

Dies gelingt bei Stühlen mit einer zusätzlichen Rückenlehnenpolsterung sehr gut, weil eine schaumstoffgepolsterte Rückenlehne es erlaubt, zwischen der Polsterplatte und dem Schaumstoff ein Kunststoffelement anzubringen, welches in der Höhe individuell verschiebbar ist und das Polster an der Stelle nach vorn verwölbt, an der es den Lordosenbereich des jeweiligen Benutzers abstützt. Das Polster selbst sorgt dafür, dass das Kunststoffelement nicht drückt. Schließlich ist das Kunststoffelement ebenso überpolstert wie der Rest der Rückenlehne. Das Polster egalisiert den Aufbau weitgehend.

Eine einseitig membranbespannte Rückenlehne ohne Polsteraufbau stellt dagegen keine Überpolsterung des Kunststoffelementes dar. Daher drückt eine hinter oder vor der Membran angeordnete und unabhängig von der Membran im Rückenlehnenrahmen eingelagerte Vorrichtung zur Lordosenabstützung nachteilig unangenehm im Rücken, und zwar auch dann, wenn sie weich oder umpolstert ist. Das versucht man gemäss EP 0 856 269 B1 beispielsweise dadurch zu verhindern, dass ein hinter der Membran höhenverstellbar angeordnetes Versteifungselement drehbar am Rückenlehnenrahmen gelagert wird. Nachteilig bei dieser Lösung ist der große Aufwand für die Herstellung und den Einbau der beiden seitlichen Schwenkverbindungen für dieses Versteifungselement, welche wesentlich zur Erhöhung der Stuhlkosten beitragen.

Ist die Lordosenabstützung dagegen direkt in der Membran eingelagert, so bewegt sie sich beim Anlehnen des Benutzers mit der Membran nach hinten. Das hat den Nachteil, so dass sie bezüglich einer Wirbelsäulenentlastung nahezu wirkungslos ist.

Aus DE 101 21 207 A1 ist eine Vorrichtung zur Lordosenabstützung für einen Bürostuhl mit einer Rückenlehne aus einem einseitig membranbespannten Rückenlehnenrahmen bekannt, welche hinter der Membran angeordnet und unabhängig von der Membran im Rückenlehnenrahmen gelagert ist. Sie ist sowohl höhenverstellbar als auch horizontal dehnbar und besteht aus einem Mittelteil mit zwei vergleichsweise starren Trägerelementen, die über ein mittig angeordnetes elastisches Element, vorzugsweise ein Gummiband, miteinander verbunden sind und jeweils außen einen Führungssteg aufweisen, welche im Rückenlehnenrahmen verschiebbar angeordnet sind. Das zur Membran hin angeordnete Vorderteil der Vorrichtung weist eine Polsterplatte mit Polsterkissen auf, das Rückteil der Vorrichtung wird von einer Kunststoffplatte gebildet. Die Polsterplatte und die Kunststoffplatte sind mittels einer Clipverbindung miteinander verbunden. Diese Vorrichtung stützt vorteilhaft einerseits den Lordosenbereich des Benutzers eines derartigen Stuhles individuell sehr wirkungsvoll und verfügt andererseits aber auch über eine ausreichende Elastizität, welche dazu führt, dass das Kissen nicht drückt. Nachteilig ist aber der vergleichsweise hohe Herstellungs- und Montageaufwand, insbesondere zum Nähen des Gummibandes, und der damit verbundene hohe Preis.

Aus EP-A-1 254 616 ist eine Vorrichtung zur Lordosenabstützung auch bekannt.

### Darstellung der Erfindung

Die Erfindung versucht, die genannten Nachteile des bekannten Standes der Technik zu vermeiden. Ihr liegt die Aufgabe zugrunde, eine Vorrichtung zur Lordosenabstützung bei einer membranbespannten Rückenlehne eines Stuhles zu entwickeln, welche einfach und preiswert herzustellen ist, und trotzdem ihrer Aufgabe, nämlich einer effektiven Wirbelsäulenentlastung zur Vorbeugung von Ermüdung und Verspannungen der Rückenmuskulatur, sehr gut gerecht wird.

Erfindungsgemäß wird dies bei einer Vorrichtung gemäss Oberbegriff des Patentanspruches 1 dadurch erreicht, dass die Vorrichtung aus folgenden Teilen besteht
a) zwei baugleichen Trägerelementen, welche jeweils außen einen seitlichen Führungssteg und eine Aufnahmevorrichtung zu Einrasten eines Lordosenschiebers aufweisen, wobei sich an den Führungssteg ein Federelement anschließt, welches mit einem starren Mittelteil verbunden ist und wobei das andere Ende des Mittelteiles kammartig ausgebildet ist und einzelne Stege aufweist, wobei
b) die beiden Trägerelemente um 180 ° zueinander gedreht und so angeordnet sind, dass die Stege ihrer beiden Mittelteile ineinander greifen und wobei
c) die beiden Trägerelemente mittels eines über ihre Mittelteile beidseitig aufgebrachten PUR-Schaums miteinander verbunden sind.

Die Vorteile der Erfindung bestehen darin, dass die erfindungsgemäße Vorrichtung sehr einfach und preiswert herstellbar ist. Die baugleichen Trägerteile können einstückig aus Kunststoff in automatisierten Arbeitsgängen hergestellt werden. Teure Handarbeit, wie beispielsweise das Nähen des Gummibandes für die aus DE 101 21 207 A1 bekannte Lösung, entfällt. Die Vorrichtung zur Lordosenabstützung ist unabhängig von der Membran im Rückenlehnenrahmen gelagert und sowohl höhenverstellbar als auch über die zwei Federelemente und den PUR-Schaum horizontal dehnbar. Damit ist eine wirkungsvolle Entlastung der Wirbelsäule garantiert.

Es ist zweckmäßig, wenn die Vorrichtung zur Lordosenabstützung für einen Bürostuhl eingesetzt wird, dessen Rückenlehnenrahmen beidseitig mit einer Membran bespannt ist, wobei die erfindungsgemäße Vorrichtung in vorteilhafter Weise zwischen den beiden Membranen angeordnet ist. Dadurch vermittelt ein derartig gestalteter Stuhl einen filigranen und ästhetisch schönen Eindruck.

Weiterhin ist es zweckmäßig, wenn der Führungssteg in einer mit Rastnasen versehenen Führungsbahn des Rückenlehnenrahmens vertikal verschiebbar angeordnet ist, und die Vorrichtung zur Lordosenabstützung mit Hilfe eines einrastbaren Lordosenschiebers, welcher von außen in die Aufnahmevorrichtung eingeschoben wird, verankert wird. Damit wird ein unbeabsichtigtes Verrutschen der Vorrichtung vermieden.

Außerdem ist es vorteilhaft, wenn unterschiedliche Materialpaarungen verwendet werden, weil damit eine Anpassung an die vorgesehenen Belastungen ermöglicht wird.

### Kurze Beschreibung der Zeichnung

In der Zeichnung ist ein Ausführungsbeispiel der Erfindung dargestellt. Es zeigen:
- Fig. 1: eine perspektivische Ansicht eines Bürodrehstuhles mit einer eingebauten erfindungsgemäßen Vorrichtung zur Lordosenabstützung;
- Fig. 2: eine Draufsicht der beiden zusammengefügten Trägerelemente einer erfindungsgemäßen Vorrichtung zur Lordosenabstützung;
- Fig. 3: eine Draufsicht einer kompletten erfindungsgemäßen Vorrichtung zur Lordosenabstützung;
- Fig. 4: einen Teilquerschnitt der beidseitig membranbespannten Rückenlehne des Bürodrehstuhles mit der eingebauten erfindungsgemäßen Vorrichtung zur Lordosenabstützung und
- Fig. 5: einen Teillängsschnitt der beidseitig membranbespannten Rückenlehne des Bürodrehstuhles mit der eingebauten erfindungsgemäßen Vorrichtung zur Lordosenabstützung.

Es sind nur die für das Verständnis der Erfindung wesentlichen Elemente gezeigt. Gleiche Elemente sind mit den gleichen Bezugszeichen versehen.

### Wege zur Ausführung der Erfindung

Nachfolgend wird die Erfindung anhand eines Ausführungsbeispieles und der Figuren 1 bis 5 näher erläutert.

Fig. 1 zeigt eine perspektivische Ansicht eines Bürodrehstuhles 1 mit einer eingebauten erfindungsgemäßen Vorrichtung zur Lordosenabstützung 2. Der Bürodrehstuhl 1 hat einen Rückenlehnenrahmen 3, welcher beidseitig mit einer in Fig. 1 nicht dargestellten Membran 4 bespannt ist. Die erfindungsgemäße Vorrichtung 2 ist dabei zwischen den beiden Teilen der in Fig.1 nicht dargestellten Membran 4 und unabhängig von ihr angeordnet.

Fig. 2 zeigt eine Draufsicht eines Teiles der erfindungsgemäßen Vorrichtung zur Lordosenabstützung 2 und Fig. 3 eine komplette Draufsicht der Vorrichtung 2. Die Vorrichtung 2 besteht aus zwei baugleichen Trägerelementen 5, welche einstückig aus Kunststoff hergestellt sind. Die Trägerelemente 5 weisen jeweils außen einen seitlichen Führungssteg 6 und eine Aufnahmevorrichtung 7 zum Einrasten eines Lordosenschiebers 8 auf, wobei sich an den Führungssteg 6 ein Federelement 9 anschließt, welches mit einem starren Mittelteil 10 verbunden ist. Das Mittelteil 10 ist an seinem anderen, dem Federelement 9 gegenüberliegenden Ende kammartig ausgebildet und weist daher einzelne Stege 11 auf. Im vorliegenden Falle sind es jeweils zwei Stege 11. Außerdem sind im Mittelteil 10 mehrere Öffnungen 12, im vorliegenden Ausführungsbeispiel 3 Stück, angeordnet, was sich günstig auf die Stabilität und Elastizität der Trägerelemente 5 auswirken.

Die beiden baugleichen Trägerteile 5 sind um 180 ° zueinander gedreht und so angeordnet sind, dass die Stege 11 ihrer beiden Mittelteile 10 ineinander greifen, was gut in Fig. 2 zu erkennen ist. Die beiden Trägerelemente 5 werden über einen über ihre Mittelteile 10 beidseitig aufgebrachten PUR-Schaum 13 (Fig. 3) gehalten. Das PUR-Schaum-Element 13 bringt einerseits eine gewisse notwendige Elastizität, anderseits wird durch seine Form die Lordose des Benutzers des Stuhles gut ausgefüllt, was die Stützwirkung der erfindungsgemäßen Vorrichtung verbessert.

In Fig. 4 ist ein Teilquerschnitt und in Fig. 5 ist ein Teillängsschnitt der beidseitig mit einer Membran 4 bespannten Rückenlehne des Bürodrehstuhles 1 mit der eingebauten erfindungsgemäßen Vorrichtung zur Lordosenabstützung 2 dargestellt. Wie im oberen Teil von Fig. 4 gut zu erkennen ist, ist die Membran 4 im Rückenlehnenrahmen 3 des Bürostuhles 1 mittels Membrankeder befestigt. Zwischen der vorderen und hinteren Membran 4 ist die Vorrichtung zur Lordosenabstützung 2 angeordnet, so dass diese nicht sofort sichtbar ist und der Bürodrehstuhl 1 einen filigranen und ästhetisch schönen Eindruck macht. Die Vorrichtung zur Lordosenabstützung 2 ist unabhängig von der Membran 4 im Rückenlehnenrahmen 3 gelagert und sowohl höhenverstellbar als auch über die zwei Federelemente 9 und den PUR-Schaum 13 horizontal dehnbar. Damit ist eine wirkungsvolle Entlastung der Wirbelsäule des Stuhlbenutzers garantiert. Die Federelemente 9 in den Lordosenschiebern 8 verhindern ein vertikales Verrutschen der Lordosenabstützung.

Der Führungssteg 6 des Trägerelementes 5 ist in einer mit Rastnasen 14 versehenen Führungsbahn 15 des Rückenlehnenrahmens 3 im wesentlichen vertikal verschiebbar angeordnet. Der Lordosenschieber 8 wird von außen in die Aufnahmevorrichtung 7 der Trägerelemente 5 eingeschoben, rastet ein und verankert die Vorrichtung zur Lordosenabstützung 2. Damit wird die Vorrichtung 2 im Rückenlehnenrahmen 3 gelagert.

Die erfindungsgemäße Vorrichtung ist einfach herstell- und handhabbar. Sie ist zudem preiswert. Durch Verwendung unterschiedliche Materialpaarungen kann eine Anpassung an unterschiedliche Belastungen ermöglicht werden.

Selbstverständlich ist die Erfindung nicht auf das beschriebene Ausführungsbeispiel beschränkt.

### Bezugszeichenliste

- 1: Bürostuhl
- 2: Vorrichtung zur Lordosenabstützung
- 3: Rückenlehnenrahmen
- 4: Membran
- 5: Trägerelement
- 6: Führungssteg
- 7: Aufnahmevorrichtung
- 8: Lordosenschieber
- 9: Federelement
- 10: Mittelteil
- 11: Steg
- 12: Öffnung
- 13: PUR-Schaum-Element
- 14: Rastnase
- 15: Führungsbahn

## Patentansprüche

1. Vorrichtung zur Lordosenabstützung (2) für einen Bürostuhl (1) mit einer Rückenlehne, welche aus einem mit einer Membran (4) bespannten Rückenlehnenrahmen (3) besteht; wobei die Vorrichtung (2) unabhängig von der Membran (4) im Rückenlehnerahmen gelagert ist und sowohl höhenverstellbar als auch horizontal dehnbar ist, **dadurch gekennzeichnet, dass** sie aus folgenden Teilen besteht
a) zwei baugleichen Trägerelementen (5), welche jeweils außen einen seitlichen Führungssteg (6) und eine Aufnahmevorrichtung (7) zum Einrasten eines Lordosenschiebers (8) aufweisen, wobei sich an den Führungssteg (6) ein Federelement (9) anschließt, welches mit einem starren Mittelteil (10) verbunden ist und wobei das dem Federelement (9) gegenüberliegende andere Ende des Mittelteiles (10) kammartig ausgebildet ist und einzelne Stege (11) aufweist, und wobei
b) die beiden baugleichen Trägerelemente (5) um 180 ° zueinander gedreht und so angeordnet sind, dass die Stege (11) ihrer beiden Mittelteile (10) ineinander greifen und wobei
c) die beiden baugleichen Trägerelemente (5) mittels eines über ihre Mittelteile (10) beidseitig aufgebrachten PUR-Schaum-Elementes (13) miteinander verbunden sind.

2. Vorrichtung zur Lordosenabstützung (2) nach Anspruch 1, **dadurch gekennzeichnet, dass** der Führungssteg in einer mit Rastnasen versehenen Führungsbahn des Rückenlehnenrahmens vertikal verschiebbar angeordnet ist, und die Vorrichtung zur Lordosenabstützung mit Hilfe eines einrastbaren Lordosenschiebers, welcher von außen in die Aufnahmevorrichtung eingeschoben wird, verankert wird.

3. Vorrichtung zur Lordosenabstützung (2) nach Anspruch 1, **dadurch gekennzeichnet, dass** diese für einen Bürostuhl (1) eingesetzt wird, dessen Rückenlehnenrahmen (3) beidseitig mit der Membran (4) bespannt ist, wobei die Vorrichtung (2) zwischen den beiden Membranen (4) angeordnet ist.

## Claims

1. Device for lumbar support (2) for an office chair (1) with a backrest that consists of a backrest frame (3) covered with a membrane (4), with the device (2) being mounted independently of the membrane (4) in the backrest frame and being height-adjustable as well as horizontally extendable, **characterised in that** it consists of the following parts
a) two structurally identical supporting elements (5), each of which has, on the outside, a lateral guide web (6) and a mounting device (7) to engage with a lumbar valve (8), with a spring element (9) being connected to the guide web (6), which spring element is connected to a rigid centre section (10), and with the other end of the centre section (10) that faces the spring element (9) being executed in a comb-like manner and having individual webs (11), and with
b) the two structurally identical supporting elements (5) being rotated towards each other by 180° and arranged in such a way that the webs (11) of their two centre sections engage with other, and with
c) the two structurally identical supporting elements (5) being connected with each other by means of a PUR foam element (13) that is applied on both sides via their centre sections (10).

2. Device for lumbar support (2) according to claim 1, **characterised in that** the guide web is arranged in a vertically moveable manner in a guide track of the backrest frame provided with detent lugs, and the device for lumbar support is anchored by means of an engageable lumbar valve that is inserted into the mounting device from the outside.

3. Device for lumbar support (2) according to claim 1, **characterised in that** it is used for an office chair (1) whose backrest frame (3) is covered on both sides with the membrane (4), with the device (2) being arranged between the two membranes (4).

## Revendications

1. Dispositif de soutien lordosant (2) pour un siège de bureau (1) avec dossier, lequel est composé d'une membrane (4) tendue sur un cadre de dossier (3), dans lequel le dispositif (2) s'étend sur le cadre de dossier (3) indépendamment de la membrane (4) et est aussi extensible de façon ajustable en hauteur ainsi que horizontalement, **caractérisé en ce qu'**il est composé des pièces suivantes :
a) deux éléments porteurs (5) identiques, lesquels sont munis chacun d'une plaquette de guidage (6) et d'un dispositif de réception (7) pour l'encliquetage d'une coulisse de lordose (8), où un élément ressort (9) est connecté aux plaquettes de guidage (6), lequel est relié à une pièce intermédiaire (10) rigide et où l'autre extrémité de la pièce intermédiaire (10), se trouvant à l'opposé de l'élément ressort (9), est réalisée en forme de peigne avec des languettes séparées et où
b) les deux éléments porteurs identiques (5) sont orientés à 180° l'un par rapport à l'autre et sont agencés pour que leurs languettes (11) s'intercalent entre elles, et où
c) les deux éléments porteurs identiques (5) sont reliés ensemble par un élément en mousse PUR enrobant leurs pièces intermédiaires (10).

2. Dispositif de soutien lordosant (2) selon la revendication 1, **caractérisé en ce que** la plaquette de guidage est agencée de façon à coulisser verticalement dans un rail de guidage muni de crans d'encliquetage, et **en ce que** le dispositif de soutien lord osant est ancré grâce à des coulisses de lordose (8) encliquetables lesquelles sont enfichées depuis l'extérieur dans le dispositif de réception.

3. Dispositif de soutien lordosant (2) selon la revendication 1, **caractérisé en ce qu'**il est prévu pour un siège de bureau (1) dont le cadre de dossier (3) sur lequel la membrane (4) est tendue sur les deux faces, où le dispositif (2) est disposé entre les deux membranes (4).
